# FASCICULE DE BREVET EUROPEEN

(11) **EP 2 703 312 B1**
(45) Date de publication et mention de la délivrance du brevet: **11.03.2015**
(21) Numéro de dépôt: 13178391.2
(22) Date de dépôt: 29.07.2013
(51) Int. Cl.: B65D 35/10

(54) **Tête de tube améliorée comprenant un insert formant barrière**
Verbesserter Rohrkopf mit schrankenbildendem Einsatz
Improved tube head including an insert forming a barrier

(30) Priorité: 28.08.2012 FR 1258047
(43) Date de publication de la demande: 05.03.2014
(73) Titulaire: Albéa Services, 92230 Gennevilliers (FR)
(72) Inventeur: Kerman, Eric, 51000 Châlons-en-Champagne (FR); Maurice, Thierry, 51000 Châlons-en-Champagne (FR); Jammet, Jean-Claude, 80090 Amiens (FR); Hermant, Etienne, 51000 Châlons-en-Champagne (FR); Liard, Jérôme, 92230 Gennevilliers (FR)
(74) Mandataire: Gevers France

(56) Documents cités:
- WO-A1-03/013965
- FR-A- 1 445 014
- GB-A- 2 098 917
- LU-A1- 81 001

## Description

### DOMAINE TECHNIQUE GENERAL

La présente invention concerne le domaine des tubes souples, et plus précisément des têtes de tels tubes.

### ETAT DE L'ART

Les tubes souples sont communément constitués d'une tête de tube associée à une jupe, la tête de tube comprenant un goulot pour l'extraction d'un produit contenu dans le tube, tandis que la jupe forme le volume interne du tube adapté pour recevoir un produit.

La jupe est conventionnellement formée d'une feuille multicouche, adaptée pour présenter des propriétés de résistance mécanique et d'étanchéité satisfaisantes.

La tête de tube est en revanche communément réalisée par injection de matériau plastique, ce qui peut s'avérer non satisfaisant pour certaines applications du fait de la nature très agressive de certains produits.

Afin de répondre à cette problématique, plusieurs solutions ont été proposées, comprenant notamment un insert métallique se conformant à la face interne de l'épaule de la tête de tube, de manière à former une barrière séparant la tête de tube en elle-même du produit contenu dans le tube et ainsi la protéger.

On peut notamment citer le document US3260411 qui présente une telle structure de tube souple comprenant un insert disposé dans la tête de tube, et mis en forme de manière à se conformer au profil de l'épaulement de la tête de tube.

On connait également du document FR 1 445 014 A un tube dont le tête est munie d'une barrière protectrice tronconique, venant en contact avec la paroi interne de la tête.

De telles structures de tête de tube sont cependant complexes et coûteuses à réaliser, les propriétés de barrière de l'insert sont amoindries du fait des déformations plastiques importantes auxquelles il est soumis, et les périodes prolongées de stockage du produit peuvent alors conduire à une détérioration de la tête de tube par le produit.

### PRESENTATION DE L'INVENTION

La présente invention vise à proposer une structure ne présentant pas de tels inconvénients.

A cet effet, la présente invention propose une tête de tube (1) adaptée pour être associée à une jupe (4) de manière à former un volume interne du tube, ladite tête de tube (1) présentant une forme de révolution et comprenant un corps (11) réalisé en matière plastique comprenant un goulot (3) présentant à une première extrémité une ouverture (5) par laquelle un produit est extrait du volume interne du tube et une épaule (2) reliée à une seconde extrémité du goulot (3) opposée à la première extrémité,
ladite tête de tube (1) comprenant en outre un insert (6) disposé en contact avec ladite épaule (2), de manière à former une barrière entre le corps (11) et le produit contenu dans le volume interne, ledit insert (6) comprenant une portion centrale (63) et une région périphérique (64), ladite portion centrale formant un disque non ajouré adapté pour obturer le goulot (3), et ladite région périphérique étant montée en contact avec une surface complémentaire du corps (11),
la tête étant caractérisée par le fait que l'insert est de forme sensiblement plate, s'inscrivant dans un volume cylindrique de diamètre D et de hauteur h, le ratio h/D étant inférieur à 0.1, le diamètre D correspondant au diamètre de l'insert.

L'invention permet ainsi de disposer d'une tête de tube présentant un insert formant une barrière protégeant ainsi le corps de la tête de tube du produit qu'il contient, et formant de plus un opercule isolant le volume interne du tube préalablement à sa première utilisation.

Ledit insert est formé, par exemple, d'un matériau multicouche comprenant une couche barrière métallique.

Selon un aspect de l'invention, ledit insert est disposé de manière sensiblement perpendiculaire à un axe longitudinal du goulot. Selon la caractéristique essentielle de l'invention, ledit insert est sensiblement plat. Une telle caractéristique présente l'avantage de limiter les sollicitations qu'apporte sur l'insert des formes coniques trop marquées, c'est-à-dire, avec un angle au sommet trop faible. En effet, de telles forment entrainent un travail de l'insert lors de sa formation, un tel travail risquant d'affaiblir ledit insert, en particulier sa couche de barrière métallique.

Par sensiblement plat, on entend que ledit insert présente une forme qui pourra être strictement plate ou pour le moins, la tête de tube présentant une forme de révolution, ne s'étendant pas au delà d'un volume cylindrique de diamètre D et de hauteur h, un ratio de la valeur h/D étant inférieur à 0,1, préférentiellement 0,08, encore plus préférentiellement 0,065, le diamètre D correspondant au diamètre de l'insert.

Selon un autre mode de réalisation, ledit insert comprend un disque en aluminium ou en éthylène-alcool vinylique
Selon encore un autre mode de réalisation, le corps comprend en outre un épaulement interne enserrant la périphérie dudit insert contre la surface plane complémentaire du corps.

Selon encore un autre mode de réalisation, ladite tête de tube comprend en outre un bouchon adapté pour être vissé sur ledit goulot, ledit bouchon comprenant un poinçon adapté de manière à permettre la perforation dudit insert pour réaliser une ouverture dans l'insert, l'ouverture présentant une section inférieure ou égale à la section interne du goulot.

L'invention concerne également un ensemble comprenant une tête de tube telle que définie précédemment et une jupe souple associée à ladite tête de tube de manière à former un volume interne du tube, ledit volume interne étant isolé du goulot par l'insert.

### PRESENTATION DES FIGURES

D'autres caractéristiques, buts et avantages de l'invention ressortiront de la description qui suit, qui est purement illustrative et non limitative, et qui doit être lue en regard des dessins annexés, sur lesquels :
- La figure 1 présente une vue en coupe d'une tête de tube selon un aspect de l'invention,
- La figure 2 présente une vue en coupe de la tête de tube présentée sur la figure 1 et associée à un bouchon perforateur,
- La figure 3 présente un autre mode de réalisation d'une tête de tube selon un aspect de l'invention.

Sur l'ensemble des figures, les éléments communs sont repérés par des références numériques identiques.

### DESCRIPTION DETAILLEE

La figure 1 présente une vue en coupe d'une tête de tube 1 selon un aspect de l'invention,

La tête de tube 1 comprend un corps 11 comprenant une épaule 2 et un goulot 3 lié à l'épaule 2.
L'épaule 2 est liée à une jupe 4 formant le corps du tube associé et définissant ainsi un volume interne du tube.
Le goulot 3 définit un conduit interne 5, servant à la distribution d'un produit contenu dans le volume interne du tube. Dans le mode de réalisation représenté, le goulot 3 comprend un filetage externe 31 adapté pour permettre de visser un bouchon sur ledit goulot 3, ainsi qu'une surface d'appui 32 pouvant réaliser une fonction de butée pour un tel bouchon.

La tête de tube 1 est liée à la jupe 4, typiquement en surmoulant la tête de tube 1 sur la jupe 1, ou par exemple par soudage ou collage en assemblant la jupe 4 sur la tête de tube 1 formée préalablement, notamment par injection ou par injection compression, ou par toutes autres techniques.

La jupe 4 est typiquement formée de plastique et/ou de métal laminé; par exemple un assemblage multicouches comprenant une ou plusieurs couches de matériau métallique tel que de l'Aluminium, et une ou plusieurs couches de plastique.

La tête de tube 1 comprend en outre un insert 6 disposé au contact de, notamment en appui sur, l'épaule 2, typiquement au contact de, notamment en appui contre, une face 21 de l'épaule 2 orientée vers le volume interne du tube défini par la jupe 4. L'insert 6 est ainsi disposé en contact direct contre la face 21 de l'épaule 2, cette mise en contact étant réalisée par le surmoulage du corps 11 de la tête de tube 1 sur l'insert 6 qui permet notamment de fixer l'insert 6 au corps 11 de la tête de tube 1.

Ladite face 21 de l'épaule 2 définit ainsi une surface d'appui plane de manière à pouvoir recevoir l'insert 6.

L'insert 6 selon un aspect de l'invention comprend une portion centrale 63 et une région périphérique 64, la portion centrale 63 formant un disque non ajouré adapté pour obturer le goulot 3 de la tête de tube 1, et la région périphérique 64 étant typiquement tronconique, plane, ou une combinaison d'une ou plusieurs portions tronconiques et/ou planes s'étendant à partir de ladite portion centrale 63.
Selon une caractéristique essentielle de l'invention, l'insert est sensiblement plat. La tête de tube présentant une forme de révolution, il est compris dans un volume cylindrique de diamètre D et de hauteur h, un ratio de la valeur h/D étant inférieur à 0,1, préférentiellement 0,08, encore plus préférentiellement 0,065, le diamètre D correspondant au diamètre de l'insert, tel qu'illustré figure 3 où la hauteur de h à prendre en compte a également été indiquée.
Autrement dit, même si l'insert présente une ou des portions tronconiques, celle-ci présente un angle au sommet suffisamment grand, notamment supérieur à 80°, voire 85°.

La tête de tube telle que présentée est typiquement associée à un bouchon perforateur, par exemple du type présenté sur la figure 2.

Le bouchon perforateur 7 tel que présenté est réversible ; il présente une première extrémité munie d'un taraudage interne 71 adapté pour coopérer avec le filetage externe 31 du goulot 3 et ainsi visser le bouchon perforateur 7 sur la tête de tube 1, et une seconde extrémité munie d'un poinçon 76 adapté pour être inséré dans le goulot 3 et perforer tout ou partie de l'insert 6, et plus précisément tout ou partie de sa portion centrale 63 obturant le goulot 3.
Dans la vue en coupe représentée sur la figure 2, on observe que le poinçon 76 est dimensionné de manière à ce que lorsque le bouchon perforateur 7 est en appui contre le goulot 3, l'extrémité perforante du poinçon 76 vienne dépasser la position de l'insert 6 dans la tête de tube 1 et puisse la perforer, permettant ainsi à l'utilisateur de réaliser une ouverture faisant communiquer le volume interne du tube et le conduit interne 5 du goulot de manière à pouvoir se servir du produit contenu dans le volume interne.

L'insert 6, et plus particulièrement sa portion centrale 63 forme ainsi un opercule, scellant le volume interne du tube défini par la jupe 4 et protégeant le produit qu'il contient.

Dans le mode de réalisation représenté sur les figures 1 et 2, l'insert a une forme de disque plan et ne nécessite donc pas d'étapes de déformation plastique qui amoindriraient ses propriétés mécaniques et en particulier les propriétés mécaniques de couches métalliques de l'insert, et notamment ses propriétés lui permettant de jouer le rôle de barrière.

La figure 3 présente un autre mode de réalisation d'une tête de tube selon un aspect de l'invention, dans lequel la géométrie de la section périphérique 64 est composée de l'association d'une section plane 65 et de deux sections tronconiques successives 66 et 67. En variante, la section externe 67 pourra être formée d'un bord plié terminant sensiblement axialement, sur une faible longueur, typiquement inférieure à 1 mm, voire 0,5 mm.
Tout comme pour le mode de réalisation présenté sur les figures 1 et 2, la section périphérique 64 est montée en contact, notamment en appui, contre une surface complémentaire du corps 11, tandis que la portion centrale 63 forme un opercule adapté pour obturer le goulot 3 de la tête de tube 1 préalablement à sa première utilisation lors de laquelle ladite portion centrale est perforée au moins partiellement par un poinçon 76 tel que présenté précédemment.

L'angle entre la portion centrale plane 63 et la section la plus inclinée de la section périphérique 64, en l'occurrence la section 67 est typiquement compris entre 0 et 30°, par exemple entre 10 et 30° ou égal à 30°, permettant de simplifier l'injection pour la formation de la tête de tube. Alternativement ou cumulativement, l'angle entre la section la plane 65 et la section tronconique voisine 66 est, par exemple, entre 0 et 15°, notamment entre 5 et 10°.

Dans cette gamme de valeurs, les propriétés mécaniques de l'insert et en particulier les propriétés mécaniques de couches métalliques de l'insert, et notamment ses propriétés lui permettant de jouer le rôle de barrière ne sont pas affectées. En effet, l'insert ne subit qu'une faible déformation plastique et la rupture de la couche métallique n'est pas atteinte.

Le produit contenu dans le tube est ainsi protégé durablement et efficacement durant sa période de stockage préalable à son utilisation, ce qui représente typiquement la majeure partie de la durée de vie du tube.

De plus, le fait que l'insert 6 soit plein, et ne présente pas d'orifice central usiné permet de s'affranchir des problématiques de centrage qui se pose nécessairement lors de la réalisation de deux perçages successifs concentriques. Il est en effet complexe et coûteux de centrer parfaitement la découpe de la périphérie externe de l'insert 6 par rapport à un perçage central du disque ainsi formé.

Enfin, dans le cas d'un insert 6 multicouche comprenant une couche intermédiaire métallique, le fait que l'insert 6 ne soit perforé que lors de sa première ouverture permet de protéger sa couche intermédiaire métallique qui n'est ainsi pas exposée au produit contenu dans le tube lors du stockage. Un exemple de structure d'insert 6 est un insert multicouche de type Polyéthylène-Aluminium-Polyéthylène.
En effet, les inserts 6 communément utilisés afin de réaliser une fonction barrière dans des têtes de tubes souples sont typiquement composé de deux couches de matériau plastique entourant une couche intermédiaire métallique.
Les deux couches de matériau plastique servent à isoler la couche métallique du produit contenu dans le tube, qui est susceptible de l'oxyder.
Dès lors, on comprend bien que seules les bordures de l'insert 6 exposent sa couche intermédiaire métallique.
Dans la mesure où préalablement à sa perforation, l'insert 6 est un disque plein, seule sa bordure périphérique externe 61 expose sa couche intermédiaire métallique.
L'épaule 2 de la tête de tube 1 est avantageusement surmoulée sur l'insert 6 de manière à recouvrir la bordure périphérique externe 61 de l'insert 6, par exemple en formant un épaulement interne 26 enserrant la périphérie dudit insert 6 contre la surface plane complémentaire du corps 11 et protégeant ainsi la couche intermédiaire métallique de l'insert 6 préalablement à sa perforation.

On comprend bien que la perforation de l'insert 6 par le poinçon 76 forme une bordure périphérique interne de l'insert par laquelle la couche intermédiaire métallique est exposée. Toutefois, compte tenu de la durée de vie d'un tel tube après sa première utilisation, le risque de dégradation de l'insert 6 après sa perforation est négligeable.
En effet, la durée de conservation d'un tube dans son état avec l'insert non perforé, correspondant par exemple à son stockage, sa manutention, son transport, est conventionnellement très supérieure à sa durée de conservation après sa première utilisation.
La protection de l'insert 6 préalablement à la première utilisation du tube associé, et donc à la perforation de l'insert 6 est donc un facteur important de la bonne conservation du produit contenu par le tube, ce que permet de réaliser la présente invention.

L'invention permet de réaliser une tête de tube étanche et peu coûteuse, car les problématiques suivantes sont supprimées :
- la découpe de l'orifice central de l'insert 6 qui nécessite une grande précision de découpe pour que cet orifice central soit concentrique par rapport à la bordure périphérique externe 61
- la protection du bord de l'orifice central de l'insert 6, et notamment la couche métallique, vis-à-vis du produit contenu dans le tube.
- la diminution des propriétés barrières de l'insert 6 du fait de la forme de l'insert qui est sensiblement plan, à tout le moins au niveau de sa section centrale 63 qui est une zone critique pour la protection du produit contenu dans le tube associé.

## Revendications

1. Tête de tube (1) adaptée pour être associée à une jupe (4) de manière à former un volume interne du tube, ladite tête de tube (1) présentant une forme de révolution et comprenant un corps (11) réalisé en matière plastique comprenant un goulot (3) présentant à une première extrémité une ouverture (5) par laquelle un produit est extrait du volume interne du tube et une épaule (2) reliée à une seconde extrémité du goulot (3) opposée à la première extrémité,
ladite tête de tube (1) comprenant en outre un insert (6) disposé en contact avec ladite épaule (2), de manière à former une barrière entre le corps (11) et le produit contenu dans le volume interne, ledit insert (6) comprenant une portion centrale (63) et une région périphérique (64), ladite portion centrale formant un disque non ajouré adapté pour obturer le goulot (3), et ladite région périphérique étant montée en contact avec une surface complémentaire du corps (11)
La tête étant **caractérisée par le fait que** l'insert est de forme sensiblement plate, s'inscrivant dans un volume cylindrique de diamètre D et de hauteur h, le ratio h/D étant inférieur à 0.1, le diamètre D correspondant au diamètre de l'insert.

2. Tête de tube (1) selon la revendication 1, dans lequel ledit insert (6) est disposé de manière sensiblement perpendiculaire à un axe longitudinal du goulot (3).

3. Tête de tube (1) selon l'une des revendications 1 ou 2, dans lequel ledit insert (6) comprend un disque en aluminium ou en éthylène-alcool vinylique

4. Tête de tube (1) selon l'une des revendications 1 à 3, dans laquelle le corps (11) comprend en outre un épaulement interne (26) enserrant la périphérie dudit insert (6) contre la surface plane complémentaire du corps (11).

5. Tête de tube (1) selon l'une des revendications 1 à 4, comprenant en outre un bouchon (7) adapté pour être vissé sur ledit goulot (3), ledit bouchon comprenant un poinçon (76) adapté de manière à permettre la perforation dudit insert (6) pour réaliser une ouverture dans l'insert (6), l'ouverture présentant une section inférieure ou égale à la section interne du goulot (3).

6. Tête de tube (1) selon l'une des revendications précédentes, dans laquelle le ratio h/D est inférieur à 0,08.

7. Tête de tube (1) selon l'une des revendications précédentes, dans laquelle le ratio h/D est inférieur à 0,065.

8. Ensemble comprenant une tête de tube (1) selon l'une des revendications précédentes et une jupe souple (4) associée à ladite tête de tube (1) de manière à former le volume interne du tube, ledit volume interne étant isolé du goulot (3) par l'insert (6).

## Patentansprüche

1. Rohrkopf (1), der dazu vorgesehen ist, mit einer Schürze (4) verbunden zu werden, um ein Innenvolumen des Rohrs zu bilden wobei der Rohrkopf (1)eine Umdrehungsform aufweist und einen Körper (11) umfasst, der aus einem Kunststoff hergestellt ist, umfassend einen Hals (3), der an einem ersten Ende eine Öffnung (5) aufweist, durch die ein Produkt aus dem Innenvolumen des Rohrs entnommen wird, und einen Absatz (2), der mit einem zweiten Ende des Halses (3) gegenüber dem ersten Ende verbunden ist,
wobei der Rohrkopf (1) ferner einen Einsatz (6) umfasst, der in Kontakt mit dem Absatz (2) angeordnet ist, um eine Schranke zwischen dem Körper (11) und dem Produkt, das in dem Innenvolumen enthalten ist, zu bilden, wobei der Einsatz (6) einen zentralen Abschnitt (63) und einen peripheren Abschnitt (64) umfasst, wobei der zentrale Abschnitt eine nicht gelochte Scheibe bildet, die dazu vorgesehen ist, den Hals (3) zu verschließen, und wobei der periphere Abschnitt in Kontakt mit einer komplementären Fläche des Körpers (11) montiert ist,
wobei der Kopf **dadurch gekennzeichnet ist, dass** der Einsatz im Wesentlichen flache Form hat, die in ein zylindrisches Volumen mit einem Durchmesser D und einer Höhe h eingeschrieben ist, wobei das Verhältnis h/D kleiner als 0,1 ist, wobei der Durchmesser D dem Durchmesser des Einsatzes entspricht.

2. Rohrkopf (1) nach Anspruch 1, bei dem der Einsatz (6) im Wesentlichen senkrecht auf eine Längsachse des Halses (3) angeordnet ist.

3. Rohrkopf (1) nach einem der Ansprüche 1 oder 2, bei dem der Einsatz (6) eine Scheibe aus Aluminium oder aus Vinylalkoholäthylen umfasst.

4. Rohrkopf (1) nach einem der Ansprüche 1 bis 3, bei dem der Körper (11) ferner einen inneren Absatz (26) umfasst, der die Peripherie des Einsatzes (6) gegen die komplementäre ebene Fläche des Körpers (11) drückt.

5. Rohrkopf (1) nach einem der Ansprüche 1 bis 4, ferner umfassend einen Stöpsel (7), der dazu geeignet ist, auf den Hals (3) geschraubt zu werden, wobei der Stöpsel einen Stempel (76) umfasst, der dazu geeignet ist, die Perforation des Einsatzes (6) zu ermöglichen, um eine Öffnung in dem Einsatz (6) herzustellen, wobei die Öffnung einen Querschnitt kleiner oder gleich dem Innenquerschnitt des Halses (3) aufweist.

6. Rohrkopf (1) nach einem der vorhergehenden Ansprüche, bei dem das Verhältnis h/D kleiner als 0,08 ist.

7. Rohrkopf (1) nach einem der vorhergehenden Ansprüche, bei dem das Verhältnis h/D kleiner als 0,065 ist.

8. Einheit, umfassend einen Rohrkopf (1) nach einem der vorhergehenden Ansprüche und eine flexible Schürze (4), die mit dem Rohrkopf (1) verbunden ist, um das Innenvolumen des Rohrs zu bilden, wobei das Innenvolumen vom Hals (3) durch den Einsatz (6) isoliert ist.

## Claims

1. Tube head (1) which is designed to be combined with a skirt (4) so as to form an internal volume of the tube, said tube head (1) having a rotational shape and comprising a body (11) which is made of plastics material, having a neck (3) which has an opening (5) at a first end, through which opening a product is removed from the internal volume of the tube, and a shoulder (2) which is connected to a second end of the neck (3) which is opposite the first end, said tube head (1) further comprising an insert (6) which is arranged so as to be in contact with said shoulder (2) so as to form a barrier between the body (11) and the product contained in the internal volume, said insert (6) having a central portion (63) and a peripheral region (64), said central portion forming a non-perforated disc which is designed to seal the neck (3), and said peripheral region being mounted so as to be in contact with a complementary surface of the body (11), the head being **characterised in that** the insert has a substantially flat shape and is located in a cylindrical volume having a diameter D and a height h, the ratio of h:D being less than 0.1, the diameter D corresponding to the diameter of the insert.

2. Tube head (1) according to claim 1, wherein said insert (6) is arranged substantially perpendicularly to a longitudinal axis of the neck (3).

3. Tube head (1) according to either claim 1 or claim 2, wherein said insert (6) comprises a disc made of aluminium or ethylene vinyl alcohol.

4. Tube head (1) according to any of claims 1 to 3, wherein the body (11) further comprises an inner shoulder (26) holding the periphery of said insert (6) against the complementary planar surface of the body (11).

5. Tube head (1) according to any of claims 1 to 4, further comprising a cap (7) which is designed to be screwed onto said neck (3), said cap comprising a punch (76) which is designed to allow the perforation of said insert (6) to produce an opening in the insert (6), the opening having a cross section which is less than or equal to the internal cross section of the neck (3).

6. Tube head (1) according to any of the preceding claims, wherein the ratio of h:D is less than 0.08.

7. Tube head (1) according to any of the preceding claims, wherein the ratio of h:D is less than 0.065.

8. Assembly comprising a tube head (1) according to any of the preceding claims and a flexible skirt (4) which is combined with said tube head (1) so as to form the internal volume of the tube, said internal volume being separated from the neck (3) by the insert (6).
